# FASCICULE DE BREVET EUROPEEN

(11) **EP 1 631 459 B1**
(45) Date de publication et mention de la délivrance du brevet: **15.02.2012**
(21) Numéro de dépôt: 04742772.9
(22) Date de dépôt: 19.05.2004
(51) Int. Cl.: B41M 3/14, G07D 7/12

(54) **DOCUMENT DE SECURITE ET SON PROCEDE DE FABRICATION**
SICHERHEITSDOKUMENT UND SEIN HERSTELLUNGSVERFAHREN
SECURITY DOCUMENT AND METHOD FOR THE PRODUCTION THEREOF

(30) Priorité: 26.05.2003 FR 0306352
(43) Date de publication de la demande: 08.03.2006
(73) Titulaire: Arjowiggins Security, 75009 Paris (FR)
(72) Inventeur: RANCIEN, Sandrine, F-38140 La Murette (FR); VAST, Nathalie, F-91370 Verrières Le Buisson (FR)
(74) Mandataire: Tanty, François
(86) Numéro de dépôt international: PCT/FR2004/001227
(87) Numéro de publication internationale: WO 2004/106078

(56) Documents cités:
- EP-A- 1 179 808
- EP-A- 1 284 321
- WO-A-00/59731
- WO-A-01/60924
- WO-A-98/39163
- WO-A-02/085633

## Description

La présente invention concerne un document de sécurité avec un substrat en papier ou en plastique comportant comme moyen de sécurité, pour se prémunir contre les falsifications et contrefaçons de pièces de paiement ou de documents officiels, au moins un motif de sécurisation.

On sait que, pour se prémunir contre les falsifications et contrefaçons de pièces de paiement ou de documents officiels, tels que billets de banque, chèques, livrets d'épargne, bons de caisse, livres comptables, titres, actes notariés, cartes de crédit, cartes d'identité et passeports, on a envisagé dans le passé plusieurs techniques fondées sur l'utilisation de moyens de sécurité tels que les filigranes, d'une part, et les fils, fibres et planchettes colorées, métallisés ou magnétisables, l'état de la technique étant illustré par la description du brevet britannique n°1 27 043.

Le document WO 0059731 décrit un procédé de protection d'objet selon l'art antérieur.

Selon l'invention, on préconise une nouvelle solution technique pour résoudre le problème de la prévention de la falsification et de la contrefaçon des pièces de paiement et des documents officiels, qui repose sur l'utilisation d'un nouveau moyen de sécurité. Cette solution technique permet aussi une meilleure authentification.

Un des buts de l'invention est de proposer un nouveau moyen de sécurité qui empêche la reproduction, par photocopie couleur par exemple, dudit document de sécurité.

Un autre but de l'invention est de proposer également un nouveau moyen de sécurité qui permette d'ajouter audit document de sécurité un certain nombre d'informations ou de signes qui ne soient lisibles en totalité ou en partie que dans des conditions particulières d'observation ou à l'aide d'un appareil adapté, en particulier qui ne soient pas directement visibles par l'utilisateur dans des conditions normales d'observation.

L'idée de la Demanderesse est donc d'apposer sur ledit document de sécurité un motif de sécurisation unique, qui combine à la fois la propriété d'empêcher la photocopie et de n'être lisible en totalité ou en partie que dans des conditions particulières d'observation ou à l'aide d'un appareil adapté.

Une première solution envisagée par la Demanderesse a été en fait d'utiliser un motif formé en partie à partir de substances possédant un effet interférentiel.

En effet, certaines substances possèdent la propriété de produire, en fonction de l'angle d'observation, un effet coloré variable.

Lors d'une photocopie, cet effet optique étant impossible à reproduire par les techniques actuelles, il est alors facile de détecter les documents de sécurité contrefaits par leur absence desdits effets interférentiels, et donc desdites substances.

Parmi les substances présentant un effet interférentiel, il est courant d'utiliser des substances iridescentes.

Parmi les substances iridescentes pouvant être utilisées selon l'invention, on peut notamment citer les extraits de nacre, les sels de plomb et les micas. A ce titre, les substances préférées sont les micas, car les extraits de nacre sont très coûteux, et les sels de plomb impliquent en raison de leur toxicité le respect de règles d'hygiène et de sécurité très strictes.

Parmi les substances iridescentes qui conviennent, on préconise les micas enrobés avec au moins un oxyde métallique, et en particulier les produits commercialisés par la société Merck AG sous le nom de IRIODINE, ces produits étant des micas enrobés de TiO₂ avec, le cas échéant, au moins un autre oxyde métallique.

D'autres substances présentant des phénomènes optiques d'interférence pouvant constituer des systèmes anticopie pour des billets de banque ou d'autres documents de sécurité ont été décrites dans la demande de brevet PO 01/60924.

Elles font partie des solutions que la Demanderesse a envisagé d'utiliser dans un premier temps.

Ce sont, en particulier, des particules optiquement variables, dénommées « OVP » par l'homme de l'art, se présentant sous la forme d'un film fin obtenu par lamination d'une ou plusieurs couches diélectriques entre une ou plusieurs couches métalliques réfléchissantes.

Les teintes prises par ces structures dépendent en fait du matériau constitutif de chaque couche, de la séquence et du nombre de couches, de l'épaisseur de chaque couche ainsi que du procédé de production du film lui-même.

Ce sont également les pigments de cristaux liquides ou les cristaux liquides.

Ce sont enfin les films multicouches polymères, formés par alternance de couches plus ou moins réfléchissantes.

Toutefois, la Demanderesse a constaté que l'utilisation de ce seul moyen de sécurité peut, avec le perfectionnisme croissant des criminels actuels, s'avérer insuffisant pour contrer toutes les tentatives destinées à contrefaire lesdits documents de sécurité.

La Demanderesse a donc eu l'idée d'utiliser dans un même motif de sécurisation à la fois un moyen capable d'empêcher sa reproduction par un procédé de reprographie et un moyen capable de rendre indétectables certaines informations ou signes de ce motif en l'absence de conditions adéquates de lecture.

A ce titre, il lui a paru intéressant de combiner dans le même motif de sécurisation des substances présentant un effet interférentiel, telles que vues précédemment, et des substances réagissant à certaines stimulations, tels que rayonnement lumineux ou stimulation calorifique, magnétique, électromagnétique ou électrique, en donnant une réponse lumineuse visible par un oeil humain ou détectable par un appareil adapté.

Dans ce genre de substances, on trouve notamment les substances phosphorescentes, fluorescentes, sensibles aux rayons infrarouges ou aux rayons ultraviolets, thermochromes, photochromes ainsi que toutes les substances exitables par les champs micro ondes, magnétiques ou électriques.

Parmi les substances réagissant aux UV, on pourra citer les pigments réémettant dans le visible lors d'une excitation aux longueurs d'onde de 365nm ou 254nm comme les pigments minéraux ou les pigments organiques fournis par NEMOTO et Honeywell. On pourra aussi citer comme exemple des pigments reémettant avec une couleur différente aux 2 longueurs d'onde précédemment citées comme le pigment CD R/G I de la société Honeywell.

On pourra aussi citer les pigments dits up-converter ou antistokes qui sont excités dans l'IR et qui re-émettent dans le visible comme le pigment LUMILUX UC6 de Honeywell.

De la même façon on pourra utiliser des pigments qui sont excités dans l'UV et qui re-émettent dans l'IR comme le pigment IR CD 139 de Honeywell qui est excité sous une longueur d'onde proche de 300nm et réémet entre 900 et 1000nm. On notera aussi les pigments qui sont excités dans l'IR et qui re-émettent dans l'IR comme le pigment IR CD 170 d'Honeywell qui est excité sous une longueur d'onde de 620nm et réémet autour de 1050min.

En ce qui concerne les substances thermochromes, on pourra citer les produits de MATSUI référencés CHROMICOLOR Aqualite AQ ink. Ces produits sont colorés à température ambiante et deviennent incolores à une température supérieure. On prendra, dans ce cas, plutôt une couleur foncée pour les capsules thermochromes exposées à température ambiante qui donnent, associées aux substances à effet interférentiel et dans des conditions anormales d'observation, un aspect interférentiel renforcé.

En effet, la couleur foncée sous-jacente fait mieux ressortir l'effet de couleur variable en fonction de l'angle d'inclinaison du support produit par les substances à effet interférentiel.

Ceci est particulièrement visible lors d'une utilisation de substances à effet interférentiel de type cristaux liquides.

Par contre, sous l'action de la température et, généralement, de façon réversible, ces substances thermochromes vont se décolorer, permettant ainsi aux substances interférentielles de présenter un aspect visuellement différent.

On peut aussi utiliser des substances ayant une réaction inverse au niveau du changement de couleur, d'une absence de couleur vers une couleur sous l'action de la température.

Pour ce qui est des substances photochromes, on pourra citer par exemple les produits de MATSUI référencés PHOTOPIA AQ ink qui ont une réaction réversible de incolore à coloré sous l'action de la lumière blanche ou des W.

On pourrait aussi associer aux substances à effet interférentiel, des substances réagissant à certaines stimulations, telles que magnétiques, électriques, électromagnétiques ou de type micro-onde, en émettant un signal spécifique détectable à l'aide d'un appareil adapté.

Ces substances pourront, notamment, être des substances métalliques réagissant à une excitation micro-onde, comme l'inox 316L, des substances dites à magnétisme doux ou dur présentant une réponse caractéristique sous un champ magnétique donné, comme par exemple les substances magnétiques dures fournies par la société Pyral, ou encore, des substances présentant une certaine conductivité sous champ électrique, comme de la poudre d'aluminium pelliculante très fine de taille inférieure à 50µm fournie par la société RADIUM BRONZE. Ces dernières particules, compte tenu de leur réflexion élevée, pourraient, de surcroît, modifier l'effet de couleur variables produits par les substances interférentielles dans des conditions normales d'observation.

On pourra aussi associer entre elles plusieurs des substances précédemment cités pour former ledit motif de sécurisation.

Cette protection multiple associée à un même motif de sécurisation présente de réels avantages.

D'une part, elle permet d'aboutir à un motif de sécurisation combinant les propriétés respectives de chacune des substances mises en oeuvre.

En effet, les propriétés d'une substance présentant un effet interférentiel ne sont pas ou peu atténuées ou ne disparaissent pas lorsque cette substance est associée aux autres substances précédemment citées.

D'autre part, elle peut désorienter un contrefacteur éventuel, pour lequel la présence d'une protection facilement visible à un endroit particulier d'un papier de sécurité n'encourage pas à chercher une autre protection possible au même endroit ou dans une zone contiguë et qui, quant à elle, serait invisible dans des conditions normales d'observation.

On peut également envisager le fait que le motif de sécurisation global soit une combinaison d'un motif formé à partir de substances présentant un effet interférentiel et d'un motif formé à partir de substances possédant des effets optiques variables selon les conditions d'observation, autres qu'un effet interférentiel ou réagissant de façon spécifique à certaines stimulations.

Les motifs respectifs de chacune des substances pourront, de ce fait, se superposer de manière totale ou partielle ou, au contraire, être contigus.

Une solution technique simple pour obtenir ce résultat est d'appliquer sur un substrat papier ou plastique une couche constituée d'un mélange proportionné des deux substances : les deux motifs seront, de la sorte, totalement identiques et représenteront un même motif de sécurisation final.

Cette couche pourra, de manière avantageuse, être appliquée par impression, notamment par héliogravure ou par sérigraphie, et sera constituée d'un mélange proportionné des substances réagissant à certaines stimulations, tels que rayonnement lumineux ou stimulation calorifique, magnétique, électromagnétique ou électrique, en donnant une réponse lumineuse visible par un oeil humain ou détectable par un appareil adapté.

Une autre solution technique sera également d'appliquer sur le document de sécurité, successivement une couche comportant des substances présentant un effet interférentiel, formant ainsi un premier motif de sécurisation, et une couche comportant des substances réagissant à certaines stimulations, tels que rayonnement lumineux ou stimulation calorifique, magnétique, électromagnétique ou électrique, en donnant une réponse lumineuse visible par un oeil humain ou détectable par un appareil adapté.

Ces deux motifs pourront, de ce fait, être soit identiques, retrouvant ainsi le résultat obtenu par application d'une seule couche, soit partiellement superposés, soit contigus, soit, encore, totalement disjoints, aboutissant à un motif final composé.

De ce point de vue, il peut être avantageux de prévoir un motif final de type alphanumérique, dans lequel une partie des signes ou lettres serait formée par le premier motif et l'autre partie de ces mêmes signes ou lettres serait formée par le second motif.

Sous observation normale, c'est-à-dire sous une lumière blanche, le motif final serait illisible, les lettres ou signes étant à moitié tronqués par exemple. En revanche, sous l'action d'une stimulation externe, comme une élévation de température par exemple, le motif final apparaîtrait dans son intégralité.

Il est aussi envisageable de prévoir un motif final de type alphanumérique, dans lequel certains signes ou lettres seraient formés par le premier motif et certains autres signes ou lettres seraient formés par le second motif.

Sous observation normale, c'est à dire sous une lumière blanche, le motif final présenterait, de cette façon, un effet interférentiel uniforme selon le premier motif, le second motif étant alors invisible. Par contre, sous l'action d'une stimulation externe, telle qu'une lumière émettant un rayonnement ultraviolet par exemple, le second motif de type alpha numérique serait révélé le temps de la stimulation.

De façon similaire, il est aussi envisageable de former un motif final de type code-barre, dans lequel certaines barres seraient formées par le premier motif et certaines autres barres seraient formées par le second motif.

Cette variante permettra à la fois de garantir une authentification plus sûre du document de sécurité comportant ledit motif de sécurisation, mais également de garantir une certaine traçabilité dans le processus d'obtention dudit document. Le document n'ayant, par exemple, pas subi une opération intermédiaire destinée à révéler le second motif, notamment par exposition à certaines stimulations de type lumineuses, thermochromes ou photochromes, comportera forcément un motif final code-barre tronqué et, donc, illisible à l'aide d'un dispositif de lecture adapté.

Dans une autre variante envisageable de l'invention, le motif final combinerait un premier motif formé de données alphanumériques et un second motif constituant un code-barre.

Un objet de la présente invention est donc de proposer un document de sécurité, utile notamment pour se prémunir contre les falsifications et contrefaçons de pièces de paiement et des documents officiels par reproduction, caractérisé par le fait qu'il comporte comme moyen de sécurité un motif de sécurisation (M) constitué d'un premier motif (M1) formé à partir de substances présentant un effet interférentiel et d'un second motif (M2) formé à partir de substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté, le premier motif (M1) recouvrant totalement ou partiellement le second motif (M2) ou reciproquement.

Selon une variante de l'invention, les substances présentant un effet interférentiel sont choisies parmi les particules iridescentes, notamment parmi l'ensemble constitué par les extraits de nacre, les sels de plomb et les micas.

De manière particulière, les substances iridescentes sont des micas enrobés d'au moins un oxyde métallique, et de préférence un mica enrobé de TiO₂.

Selon une autre variante de l'invention, les substances présentant un effet interférentiel sont formées à partir d'un film fin obtenu par lamination d'une ou plusieurs couches diélectriques entre une ou plusieurs couches métalliques réfléchissantes.

Selon une autre variante de l'invention, les substances présentant un effet interférentiel sont des pigments de cristaux liquides ou des cristaux liquides.

Selon une dernière variante de l'invention, les substances présentant un effet interférentiel sont formées à partir d'un film multicouche polymère, constitué d'une alternance de couches plus ou moins réfléchissantes.

Selon une configuration préférée de l'invention, les substances réagissant à certaines stimulations en donnant une réponse lumineuse visible par un oeil humain sont choisies parmi l'ensemble constitué par les substances phosphorescentes, fluorescentes, sensibles aux rayons infrarouges ou aux rayons ultraviolets, thermochromes ou photochromes.

Selon une autre configuration préférée de l'invention, les substances réagissant à certaines stimulations en donnant un signal spécifique détectable à l'aide d'un appareil adapté sont les substances réagissant à des champs magnétiques, électriques, électromagnétiques ou de type micro-onde.

De manière particulière, le premier motif (M1) recouvre totalement le second motif (M2) ou réciproquement.

De manière encore particulière, le premier motif (M1) recouvre partiellement le second motif (M2) ou réciproquement.

De manière encore particulière, le motif de sécurisation (M) est un motif de type alphanumérique.

De manière encore particulière, le motif de sécurisation (M) est un motif de type code-bane.

De manière encore particulière, le motif (M1) est un motif de type alphanumérique et le motif (M2) est un motif de type code-barre.

Selon une configuration préférée de l'invention, le motif (M1) possède une valeur de brillance supérieure à 12, brillance mesurée selon la norme ISO 2813 en utilisant un brillancemètre de type « Gardner » avec un angle de mesure à 75°.

Selon une autre configuration préférée de l'invention, le document de sécurité est un billet de banque.

Un autre objet de la présente invention est de proposer un procédé de fabrication d'un document de sécurité, tel que décrit ci-dessus, caractérisé par le fait que l'on appose, sur le substrat dudit document de sécurité, un motif de sécurisation (M) constitué d'un premier motif (M1) formé à partir de substances présentant un effet interférentiel et d'un second motif (M2) formé à partir de substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté, le premier motif (M1) recouvrant totalement ou partiellement le second motif (M2) ou reciproquement.

Selon une variante de l'invention, les motifs (M1) et (M2) sont appliqués simultanément par dépôt d'une couche unique comportant un mélange de substances présentant un effet interférentiel et de substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté.

Selon une autre variante de l'invention, les motifs (M1) et (M2) sont appliqués séparément, par dépôt successif d'une couche comportant des substances présentant un effet interférentiel et d'une couche comportant des substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté, ou réciproquement.

Selon une variante préférée de l'invention, les motifs (M1) et (M2) sont appliqués par sérigraphie ou par héliogravure.

Selon une variante préférée de l'invention, le substrat est un papier pour billet de banque.

## Revendications

1. Document de sécurité, utile notamment pour se prémunir contre les falsifications et contrefaçons de pièces de paiement ou de documents officiels par reproduction, comportant comme moyen de sécurité un motif de sécurisation (M) constitué d'un premier motif (M1) et d'un second motif (M2) formé à partir de substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté, **caractérisé en ce que** le premier motif (M1) est formé à partir de substances présentant un effet interférentiel et le premier motif recouvre totalement ou partiellement le second motif (M2) ou réciproquement.

2. Document de sécurité selon la revendication 1, le motif de sécurisation (M) étant formé par l'application successive sur le document de sécurité d'une couche comportant des substances présentant un effet interférentiel, formant le premier motif (M1), et une couche comportant des substances réagissant à certaines stimulations, tels que rayonnements lumineux ou stimulation calorifique, magnétique, électromagnétique, électrique ou de type micro-onde, en donnant une réponse lumineuse visible par un oeil humain ou un signal spécifique détectable à l'aide d'un appareil adapté, formant le second motif (M2).

3. Document de sécurité selon la revendication 1 ou 2, **caractérisé en ce que** les substances présentant un effet interférentiel sont choisies parmi les particules iridescentes, notamment parmi l'ensemble constitué par les extraits de nacre, les sels de plomb et les micas.

4. Document de sécurité selon la revendication 3, **caractérisé en ce que** les particules iridescentes sont des micas enrobés d'au moins un oxyde métallique, et de préférence un mica enrobé de TiO₂.

5. Document de sécurité selon la revendication 1, **caractérisé en ce que** les substances présentant un effet interférentiel sont formées à partir d'un film fin obtenu par lamination d'une ou plusieurs couches diélectriques entre une ou plusieurs couches métalliques réfléchissantes.

6. Document de sécurité selon la revendication 1, **caractérisé en ce que** les substances présentant un effet interférentiel sont des pigments de cristaux liquides ou des cristaux liquides.

7. Document de sécurité selon la revendication 1, **caractérisé en ce que** les substances présentant un effet interférentiel sont formées à partir d'un film multicouche polymère, constitué d'une alternance de couches plus ou moins réfléchissantes.

8. Document de sécurité selon l'une des revendications précédentes, **caractérisé en ce que** les substances réagissant à certaines stimulations en donnant une réponse lumineuse visible par un oeil humain sont choisies parmi l'ensemble constitué par les substances phosphorescentes, fluorescentes, sensibles aux rayons infrarouges ou aux rayons ultraviolets, thermochromes ou photochromes.

9. Document de sécurité selon l'une des revendications précédentes, **caractérisé en ce que** les substances réagissant à certaines stimulations en donnant un signal spécifique détectable à l'aide d'un appareil adapté sont des substances réagissant à des champs magnétiques, électriques, électromagnétiques ou de type micro-onde.

10. Document de sécurité selon l'une des revendications 1 à 9, **caractérisé en ce que** le second motif (M2) recouvre totalement le premier motif (M1).

11. Document de sécurité selon l'une des revendications 1 à 9, **caractérisé en ce que** le second motif (M2) recouvre partiellement le premier motif (M1).

12. Document de sécurité selon l'une des revendications précédentes, **caractérisé en ce que** le motif de sécurisation (M) est un motif de type alphanumérique.

13. Document de sécurité selon l'une des revendications 1 à 12, **caractérisé en ce que** le motif de sécurisation (M) est un motif de type code-barre.

14. Document de sécurité selon l'une des revendications 1 à 11, **caractérisé en ce que** le motif (M1) est un motif de type alphanumérique et le motif (M2) est un motif de type code-barre ou inversement.

15. Document de sécurité selon l'une des revendications précédentes, **caractérisé en ce que** le motif (M1) possède une valeur de brillance supérieure à 12, brillance mesurée selon la norme ISO 2813 en utilisant un brillancemètre de type « Gardner » avec un angle de mesure à 75°.

16. Document de sécurité selon l'une des revendications précédentes, **caractérisé en ce que** le document de sécurité est un billet de banque.

17. Document de sécurité selon l'une quelconque des revendications précédentes, dans lequel le second motif (M2) est invisible sans stimulation extérieure, notamment sous observation normale, c'est-à-dire sous une lumière blanche.

18. Procédé de fabrication d'un document de sécurité selon l'une des revendications précédentes, **caractérisé en ce que** l'on appose, sur le substrat dudit document, un motif de sécurisation (M) constitué d'un premier motif (M1) formé à partir de substances présentant un effet interférentiel et d'un second motif (M2) formé à partir de substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté, le premier motif (M1) recouvrant totalement ou partiellement le second motif (M2) ou réciproquement.

19. Procédé de fabrication selon la revendication 18 d'un document selon la revendication 1 ou l'une quelconque des revendications 3 à 17, **caractérisé en ce que** les motifs (M1) et (M2) sont appliqués simultanément par dépôt d'une couche unique comportant un mélange de substances présentant un effet interférentiel et de substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté.

20. Procédé de fabrication selon la revendication 18, **caractérisé en ce que** les motifs (M1) et (M2) sont appliqués séparément, par dépôt successif d'une couche comportant des substances présentant un effet interférentiel et d'une couche comportant des substances réagissant à certaines stimulations, tels que rayonnement lumineux ou stimulation calorifique, magnétique, électromagnétique, électrique ou de type micro-onde, en donnant une réponse lumineuse visible par un oeil humain ou un signal spécifique détectable à l'aide d'un appareil adapté, ou réciproquement.

21. Procédé de fabrication selon l'une des revendications 18 à 20, **caractérisé en ce que** les motifs (M1) et (M2) sont appliqués par sérigraphie ou par héliogravure.

22. Procédé de fabrication selon l'une des revendications 18 à 21, **caractérisé en ce que** le substrat dudit document est un papier pour billet de banque.

## Claims

1. Security document useful in particular for guarding against falsification and counterfeiting of money and official documents by copying them, including by way of security means a security motif (M) constituted of a first motif (M1) and a second motif (M2) formed from substances reacting to certain stimulations, such as light or heat, magnetic, electromagnetic, electrical or microwave stimulation, by producing either a luminous response visible to the human eye or a specific signal detectable by appropriate equipment, **characterized in that** the first motif (M1) is formed from substances exhibiting an interference effect and the first motif partly or totally covers the second motif (M2) or vice versa.

2. Security document according to claim 1, the security motif (M) being formed by the successive application to the security document of a layer forming the first motif (M1) and containing substances exhibiting an interference effect, and a layer forming the second motif (M2) and containing substances reacting to certain stimulations, such as light or heat, magnetic, electromagnetic, electrical or microwave stimulation, by producing a luminous response visible to the human eye or a specific signal detectable by appropriate equipment.

3. Security document according to claim 1 or claim 2 **characterized in that** the substances exhibiting an interference effect are iridescent particles, notably chosen from the group comprising extracts of nacre, salts of lead, and micas.

4. Security document according to claim 3 **characterized in that** the iridescent particles are micas coated with at least one metal oxide, preferably a mica coated with TiO₂.

5. Security document according to claim 1 **characterized in that** the substances exhibiting an interference effect are formed from a thin film obtained by rolling one or more dielectric layers between one or more reflective metal layers.

6. Security document according to claim 1 **characterized in that** the substances exhibiting an interference effect are liquid crystal pigments or liquid crystals.

7. Security document according to claim 1 **characterized in that** the substances exhibiting an interference effect are formed from a multilayer polymer film constituted of alternating more or less reflective layers.

8. Security document according to any one of the preceding claims **characterized in that** the substances reacting to certain stimulations by producing a luminous response visible to the human eye are chosen from the group comprising substances that are phosphorescent, fluorescent, sensitive to infrared or ultraviolet radiation, thermochromic or photochromic.

9. Security document according to any one of the preceding claims **characterized in that** the substances reacting to certain stimulations by producing a specific signal detectable by appropriate equipment are substances reacting to magnetic, electric, electromagnetic or microwave fields.

10. Security document according to any one of claims 1 to 9 **characterized in that** the second motif (M2) totally covers the first motif (M1).

11. Security document according to any one of claims 1 to 9 **characterized in that** the second motif (M2) partially covers the first motif (M1).

12. Security document according to any one of the preceding claims **characterized in that** the security motif (M) is an alphanumeric motif.

13. Security document according to any one of claims 1 to 12 **characterized in that** the security motif (M) is a barcode motif.

14. Security document according to any one of claims 1 to 11 **characterized in that** the motif (M1) is an alphanumeric motif and the motif (M2) is a barcode motif or vice versa.

15. Security document according to any one of the preceding claims **characterized in that** the motif (M1) has a specular gloss value greater than 12 as measured according to the ISO 2813 standard using a Gardner specular gloss meter with a measuring angle of 75°.

16. Security document according to any one of the preceding claims **characterized in that** it is a banknote.

17. Security document according to any one of the preceding claims wherein the second motif (M2) is invisible without external stimulation, notably under normal conditions of observation, i.e. in white light.

18. Method of producing a security document according to any one of the preceding claims **characterized in that** there is placed on the substrate of said document a security motif (M) constituted of a first motif (M1) formed from substances exhibiting an interference effect and a second motif (M2) formed from substances reacting to certain stimulations, such as light or heat, magnetic, electromagnetic, electrical or microwave stimulation, by producing a luminous response visible to the human eye or a specific signal detectable by appropriate equipment, the first motif (M1) partly or totally covering the second motif (M2) or vice versa.

19. Method according to claim 18 of producing a document according to claim 1 or any one of claims 3 to 17 **characterized in that** the motifs (M1) and (M2) are applied simultaneously by depositing a single layer containing a mixture of substances exhibiting an interference effect and substances reacting to certain stimulations, such as light or heat, magnetic, electromagnetic, electrical or microwave stimulation, by producing a luminous response visible to the human eye or a specific signal detectable by appropriate equipment.

20. Production method according to claim 18 **characterized in that** the motifs (M1) and (M2) are applied separately by successively depositing a layer containing substances exhibiting an interference effect and a layer containing substances reacting to certain stimulations, such as light or heat, magnetic, electromagnetic, electrical or microwave stimulation, by producing a luminous response visible to the human eye or a specific signal detectable by appropriate equipment, or vice versa.

21. Production method according to any one of claims 18 to 20 **characterized in that** the motifs (M1) and (M2) are applied by a screen-printing or heliogravure process.

22. Production method according to any one of claims 18 to 21 **characterized in that** the substrate of said document is banknote paper.

## Patentansprüche

1. Sicherheitsdokument, das insbesondere Schutz gegen Fälschungen und Nachahmungen von Zahlungsmitteln oder offiziellen Dokumenten durch Reproduktion bietet, mit einem Sicherungsmuster (M) als Sicherheitselement, das zusammengesetzt ist aus einem ersten Muster (M1) und einem zweiten Muster (M2), das aus Substanzen gebildet ist, die auf bestimmte Anregungen, wie zum Beispiel Lichtbestrahlung kalorische, magnetische, elektromagnetische, elektrische oder mikrowellenartige Stimulation, reagieren, indem sie einen für das menschliche Auge sichtbaren Lichteffekt oder ein mittels eines geeigneten Gerätes detektierbares spezifisches Signal abgeben, **dadurch gekennzeichnet, dass** das erste Muster (M1) aus Substanzen gebildet ist, die Interferenzeffekt zeigen, und das erste Muster (M1) das zweite Muster (M2) komplett oder teilweise überdeckt oder umgekehrt.

2. Sicherheitsdokument Anspruch 1, wobei das Sicherungsmuster (M) gebildet ist, indem Schicht mit den Substanzen, die den Interferenzeffekt zeigen, zur Bildung des ersten Musters (M1) und eine Schicht mit den Substanzen, die auf bestimmte Anregungen, wie zum Beispiel Lichtbestrahlung oder kalorische, magnetische, elektromagnetische, elektrische oder mikrowellenartige Stimulation, reagieren, indem sie einen das menschliche Auge sichtbaren Lichteffekt oder ein mittels eines geeigneten Apparats detektierbares spezifisches Signal abgeben, zur Bildung des zweiten Musters (M2) sukzessive auf das Sicherheitsdokument aufgebracht werden.

3. Sicherheitsdokument nach Anspruch 1 oder 2, **dadurch gekennzeichnet, dass** die einen Interferenzeffekt zeigenden Substanzen ausgewählt sind aus schillernder Artikeln, insbesondere aus der Gruppe bestehend aus Perlmuttextrakten, und Glimmern.

4. Sicherheitsdokument nach Anspruch 3, **dadurch gekennzeichnet, dass** die schillernden Partikel Glimmer sind, die von wenigstens einem metallischen Oxid umhüllt sind, vorzugsweise mit TiO₂ umhüllte Glimmer.

5. Sicherheitsdokument nach Anspruch 1, **dadurch gekennzeichnet, dass** die einen Interferenzeffekt zeigenden Substanzen aus eine Dünnfilm gebildet sind, der durch Lamination einer oder mehrerer dielektrischer Schichten zwischen einer oder mehreren reflektierende Metallschichten gebildet sind.

6. Sicherheitsdokument nach Anspruch 1, **dadurch gekennzeichnet**, die einen Interferenzeffekt zeigenden Substanzen Flüssigkristall-Pigmente oder Flüssigkristalle sind.

7. Sicherheitsdokument nach Anspruch 1, **dadurch gekennzeichnet, dass** die einen Interferenzeffekt zeigenden Substanzen aus einem mehrschichtigen Polymerfilm gebildet sind, der aus abwechselnden, mehr oder weniger reflektierenden Schichten zusammengesetzt ist.

8. Sicherheitsdokument nach eine der vorstehenden Ansprüche, **dadurch gekennzeichnet, dass** die Substanzen, die auf bestimmte Anregungen reagieren, indem sie einen für das menschliche Auge sichtbaren Lichteffekt abgeben, ausgewählt sind aus der Gruppe zusammengesetzt aus asphareszierenden, fluoreszierenden, für Infrarotstrahlung oder Ultraviolettstrahlung thermochromen oder photochromen Substanzen.

9. Sicherheitsdokument nach einem der vorstehenden Ansprüche, **dadurch gekennzeichnet, dass** die Substanzen, die auf bestimmte Anregungen reagieren, indem sie ein mittels eines geeigneten Gerätes detektierbares spezifisches Signal abgeben, Substanzen sind, die auf magnetische, elektrische, elektromagnetische oder mikrowellenartige Felder reagieren.

10. Sicherheitsdokument nach einem der Ansprüche 1 bis 9, **dadurch gekennzeichnet, dass** das zweite Muster (M2) das erste Muster (M1) vollständig überdeckt.

11. Sicherheitsdokument nach einem der Ansprüche 1 bis 9, **dadurch gekennzeichnet, dass** das zweite Muster (M2) das erste Muster (M1) teilweise überdeckt.

12. Sicherheitsdokument nach einem der vorstehenden Ansprüche, **dadurch gekennzeichnet, dass** das Sicherungsmuster (M) ein alphanumerisches Muster ist.

13. Sicherheitsdokument nach einem der Ansprüche 1 bis 12, **dadurch gekennzeichnet, dass** das Sicherungsmuster (M) ein Balkencode-Muster ist.

14. Sicherheitsdokument nach eine der Ansprüche 1 bis 11, **dadurch gekennzeichnet, dass** das Muster (M1) ein alphanumerisches Muster und das Muster (M2) ein Balkencode-Muster ist, oder umgekehrt.

15. Sicherheitsdokument nach einem der vorstehenden Ansprüche, **dadurch gekennzeichnet**, das erste Muster (M1) einen Glanzwert von mehr als 12 aufweist, wobei der Glanz gemäß ISO-Norm 2813 unter Verwendung eines Glanzmessgeräts vom Typ "Gardner" mit einem Messwinkel von 75° gemessen würde.

16. Sicherheitsdokument nach eine der vorstehenden Ansprüche, **dadurch gekennzeichnet**, das Sicherheitselement eine ist.

17. Sicherheitsdokument einem der vorstehenden Ansprüche, in dem das zweite Muster (M2) ohne externe Stimulation, unter normaler Beobachtung, das heißt unter Weißlicht, ist.

18. Verfahren zur Herstellung eines Sicherheitsdokuments nach einem der vorstehenden Ansprüche, **dadurch gekennzeichnet, dass** auf das Substrat des Dokuments ein icherungsmuster (M) aufgebracht wird, das zusammengesetzt ist aus einem ersten Muster (M1), das aus Substanzen gebildet ist, die einen Interferenzeffekt zeigen, und einem zweiten Muster (M2), das aus substanzen gebildet ist, die auf bestimmte Anregungen, wie zum Beispiel Lichtstrahlen oder kalorische, magnetische, elektromagnetische, elektrische oder mikrowellenartigen Stimulation, reagieren, indem sie einen für das menschliche Auge sichtbaren Lichteffekt oder ein mittels eines geeigneten Gerätes detektierbares spezifisches Signal abgeben, wobei das erste Muster (M1) das zweite Muster (M2) vollständig oder teilweise überdeckt oder umgekehrt.

19. Verfahren nach Anspruch 18 zur Herstellung eines Dokuments gemäß Ansprach 1 oder eine der Ansprüche 3 bis 17, **dadurch gekennzeichnet, dass** das erste und das zweite Muster (M1, M2) gleichzeitig aufgebracht werden, indem eine einzige Schicht wird, die eine Mischung der einen Interferenzeffekt zeigenden Substanzen und der Substanzen aufweist, die auf bestimmte Anregungen, wie zum Beispiel Lichtstrahlen oder kalorische, magnetische, elektromagnetische, elektrische oder mikrowellenartige Stimulation reagieren, indem sie einen für das menschliche Auge sichtbaren Lichteffekt oder ein mittels eines geeigneten Gerätes detektierbares spezifisches Signal abgeben.

20. Herstellungsverfahren nach Anspruch 18, **dadurch gekennzeichnet, dass** das erste und das zweite Muster (M1, M2) getrennt aufgebracht werden, indem nacheinander eine Schicht mit den einen Interferenzeffekt zeigenden Substanzen und eine Schicht mit den Substanzen, die auf bestimmte Anregungen, wie zum Beispiel Lichtstrahlen oder kalorimagnetische, elektromagnetische, elektrische oder mikrowellenartige Stimulation reagieren, indem sie einen für das menschliche Auge sichtbaren Lichteffekt oder ein mittels eines geeigneten Gerätes detektierbares spezifisches Signal abgeben, aufgebracht wird oder umgekehrt.

21. Herstellungsverfahren nach einem der Ansprüche 18 bis 20, **dadurch gekennzeichnet, dass** das erste und das zweite Muster (M1, M2) durch Siebdruck oder Tiefdruck aufgebracht werden.

22. Herstellungsverfahren nach einem der Ansprüche 18 bis 21, **dadurch gekennzeichnet, dass** das Substrat des Sicherheitsdokuments ein Banknotenpapier ist.
